# EUROPÄISCHE PATENTSCHRIFT

(11) **EP 2 670 934 B1**
(45) Veröffentlichungstag und Bekanntmachung des Hinweises auf die Patenterteilung: **19.07.2017**
(21) Anmeldenummer: 12727228.4
(22) Anmeldetag: 24.01.2012
(51) Int. Cl.: E05B 77/34, E05B 85/24, E05B 85/02

(54) **KRAFTFAHRZEUGSCHLOSS**
MOTOR-VEHICLE LOCK
SERRURE DE VÉHICULE À MOTEUR

(30) Priorität: 31.01.2011 DE 102011003410
(43) Veröffentlichungstag der Anmeldung: 11.12.2013
(73) Patentinhaber: Kiekert Aktiengesellschaft, 42579 Heiligenhaus (DE)
(72) Erfinder: GRAUTE, Ludger, 45130 Essen (DE); KIPPES, Thomas, 40667 Meerbusch (DE)
(86) Internationale Anmeldenummer: PCT/DE2012/000056
(87) Internationale Veröffentlichungsnummer: WO 2012/103865

(56) Entgegenhaltungen:
- EP-A1- 0 159 238
- EP-A1- 0 331 832
- DE-A1- 19 821 754
- FR-A1- 2 753 738

## Beschreibung

Die Erfindung betrifft ein Schloss für eine Tür oder Klappe mit einem Gesperre, das eine Drehfalle und eine Sperrklinke für ein Verrasten der Drehfalle umfasst. Ein solches Schloss ist beispielsweise aus der DE 103 20 457 A1 bekannt.

Ein eingangs genanntes Schloss dient zum zeitweisen Verschließen von Öffnungen in Kraftfahrzeugen oder Gebäuden mit Hilfe von Türen oder Klappen. Im geschlossenen Zustand eines solchen Schlosses greift die Drehfalle um den insbesondere bügelförmig ausgeführten Schließbolzen herum, der im Fall eines Kraftfahrzeugs in der Regel an der Karosserie befestigt ist. Erreicht die Drehfalle durch ein mit Hilfe des Schließbolzens bewirktes Verschwenken ausgehend von einer geöffneten Stellung eine Schließstellung, so wird die Drehfalle schließlich mittels der Sperrklinke verrastet. Eine Sperrfläche der Sperrklinke liegt dann an einer Sperrfläche der Drehfalle an, wodurch verhindert wird, dass die Drehfalle in Richtung geöffnete Stellung zurück gedreht werden kann. Der Schließbolzen kann das Gesperre in der Schließstellung nicht mehr verlassen. In der Schließstellung sind die metallischen Sperrflächen von Drehfalle und Sperrklinke beim Verrasten gegeneinander gepresst.

Für ein Öffnen ist es erforderlich, die Sperrklinke aus ihrer Raststellung heraus zu bewegen. Ist die Sperrklinke aus ihrer Raststellung heraus bewegt worden, so dreht sich die Drehfalle in Richtung geöffnete Stellung. In der geöffneten Stellung der Drehfalle und damit in der geöffneten Stellung des Gesperres kann der Schließbolzen das Schloss verlassen. Die Tür oder Klappe kann so wieder geöffnet werden.

Für das Drehen der Drehfalle in Richtung geöffnete Stellung im Anschluss an ein Herausbewegen der Sperrklinke aus ihrer Raststellung kann ein Dichtungsdruck der entsprechenden Tür oder Klappe oder eine vorgespannte Feder verantwortlich sein. Auch eine Zugbewegung des Schließbolzens aus dem Gesperre heraus kann ein solches Drehen bewirken.

Es gibt Schlösser mit zwei verschiedenen Raststellungen der Drehfalle. Die Drehfalle kann dann zunächst in der sogenannten Vorrastposition verrastet werden und durch ein Weiterdrehen in Schließrichtung schließlich in der sogenannten Hauptrastposition. In der Vorrastposition kann zwar ein Schließbolzen das Gesperre nicht mehr verlassen. Eine entsprechende Tür oder Klappe ist aber noch nicht vollständig geschlossen. Eine solche Tür oder Klappe ist erst dann vollständig verschlossen, wenn die Drehfalle bis zur Hauptrastposition gedreht und hier verrastet wird.

Drehfalle und Sperrklinke werden üblicherweise auf einer Grundfläche eines Schlosskastens drehbar befestigt. Der Schlosskasten besteht in der Regel aus Metall, um für eine stabile Befestigung zu sorgen. Darüber hinaus gibt es grundsätzlich ein u. a. aus Gewichtsgründen bestehendes Schlossgehäuse einschließlich eines Schlossgehäusedeckels, welches vor Verschmutzung und Nässe zu schützen vermag. Schlossgehäuse und Schlosskasten bilden ein Einlaufmaul für den Schließbolzen in das Gesperre bzw. in den Einlaufschlitz der Drehfalle hinein.

Die vorgenannten Merkmale können einzeln oder in beliebiger Kombination Bestandteil des erfindungsgemäßen Schlosses sein, soweit nicht ausdrücklich etwas Anderes offenbart wird.

Werden zwei Sperrflächen für ein Verrasten gegeneinander gepresst und ist Staub dazwischen gelangt, so können mit steigender Lebensdauer die für ein Öffnen des Gesperres aufzuwendenden Öffnungskräfte ansteigen. Zur Verringerung der Öffnungskräfte, die durch Eindringen und Ablagerung von Staub zwischen gegeneinander gepresste Sperrflächen entstehen können, werden solche Sperrflächen von Drehfalle und Sperrklinke metallisch ausgeführt. Eine üblicherweise zum Einsatz Aus der DE 198 21 754 A1 sowie der FR 2 753 738 A1 gehen Schlösser hervor, bei denen die Drehfalle in der verrasteten Stellung an ein Bauteil angrenzt. Aus der EP 0 159 238 A1 geht ein Schloss hervor, bei der die Drehfalle in der geöffneten Stellung an einem Bauteil anliegt.

Es ist Aufgabe der vorliegenden Erfindung, ein Schloss bereitzustellen, bei dem ein Anstieg von Öffnungskräften vermieden wird.

Zur Lösung der Aufgabe umfasst ein Schloss die Merkmale des Anspruchs 1 . Vorteilhafte Ausgestaltungen ergeben sich aus den Unteransprüchen,

Zur Lösung der Aufgabe wird ein Schloss mit einem Gesperre aus Drehfalle und Sperrklinke für ein Verrasten der Drehfalle bereitgestellt, Drehfalle und Sperrklinke weisen für das Verrasten Sperrflächen auf. Im verrasteten Zustand liegt die Sperrfläche der Drehfalle auf der Sperrfläche der Sperrklinke auf, wodurch verhindert wird, dass sich die Drehfalle in Richtung geöffnete Stellung drehen kann. Das Schloss umfasst außerdem ein Anlageflächen-Bauteil mit wenigstens einer Anlagefläche, an der die Drehfalle in der geöffneten und in wenigstens einer verrasteten Stellung anliegt oder angrenzt, Grenzt die Drehfalle in einer verrasteten Stellung an eine Anlagefläche des Anlageflächen - Bauteils an, so ist daran insbesondere eine Kontur, also eine seitliche Fläche des Lastarms beteiligt. Angrenzen meint, dass eine Fläche der Drehfalle der Anlagefläche unmittelbar gegenüberliegt und beide Flächen lediglich durch einen Spalt voneinander getrennt werden, Der Spalt ist vorzugsweise maximal 0,5 mm breit, besonders bevorzugt maximal 0,2 mm, ganz besonders bevorzugt maximal 0,1 mm. Je schmaler der Spalt ist, umso weniger Staub kann durch diesen im verrasteten Zustand in das Innere des Schlosses nachteilhaft gelangen. Indem ein kleiner Spalt verbleibt, werden Reibungskräfte vermieden, die die Betätigung des Gesperres erschweren könnten. Vorzugsweise grenzt eine Fläche der Drehfalle sowohl in der Hauptraststellung als auch in der Vorraststellung an eine Anlagefläche des Anlagenflächen - Bauteils an. In jeder verrasteten Stellung des Gesperres wird dann ein Eindringen von Staub in das Schloss hinein verbessert vermieden. Liegt die Sperrfläche der Drehfalle in der geöffneten Stellung des Gesperres an einer Anlagefläche des Anlageflächen-Bauteils an, so kontaktiert eine Fläche der Drehfalle die Anlagefläche des Anlageflächen-Bauteils. Die Fläche der Drehfalle, die dann die Anlagefläche des Anlageflächen-Bauteils kontaktiert, ist insbesondere eine Sperrfläche der Drehfalle. Zunächst einmal wird durch diese Anlage verhindert, dass in der geöffneten Stellung Staub auf die Sperrfläche der Drehfalle gelangen kann, der einen Anstieg von Öffnungskräften bewirken kann. Die Anlage verringert außerdem in der geöffneten Stellung des Gesperres das Eindringen von Staub in das Gesperre hinein. Dies trägt weiter dazu bei, einen Anstieg von Öffnungskräfte zu vermeiden.

Umfasst das Gesperre eine Vorrastposition und eine Hauptrastposition, so liegt vorzugsweise die Sperrfläche der Drehfalle im geöffneten Zustand an der Anlagefläche an, die dem Verrasten in der Hauptroststellung dient. Insbesondere die Drehfallen-Sperrfläche für die Hauptrast verursacht im Fall einer Staubablagerung einen Anstieg von Öffnungskräften, so dass vorteilhaft insbesondere diese Sperrfläche der Drehfalle vor Staub geschützt wird.

Die Sperrfläche der Drehfalle, die in der geöffneten Stellung an der Anlagefläche anliegt, besteht in einer Ausführungsform aus Metall. Bevorzugt besteht das Anlageflächen-Bauteil aus einem Elastomer. Besteht das Anlageflächen-Bauteil aus einem Elastomer, so wird vorteilhaft eine besonders dichte Verbindung zwischen der Sperrfläche der Drehfalle und der Anlagefläche im geöffneten Zustand des Gesperres erhalten. Das Eindringen von Staub, das zu einem Anstieg der öffnungskräfte führen kann, wird so besonders gut vermieden.

In einer Ausführungsform wird das Anlageflächen-Bauteil durch ein oder zwei Wände seitlich abgestützt, die an die Anlagefläche(n) angrenzen oder einer Anlagefläche gegenüber liegen. Die Wände tragen zur stabilen Lage des Anlageflächen-Bauteils bei. Die Staub vermeidende Wirkung des Anlageflächen-Bauteils wird so weiter verbessert.

Um die Zahl der Bauteile zu minimieren, sind die vorgenannten ein oder zwei Wände bevorzugt einteilig mit einem vorzugsweise aus Kunststoff bestehenden Schlossgehäuse verbunden.

Das Anlageflächen-Bauteil ist in einer bevorzugten Ausführungsform zugleich ein Dämpferelement für den Schließbolzen und/ oder für die Drehfalle. Ausführungsformen und Vorteile des Dämpferelements werden in der DE 103 20 457 A1 offenbart. Die hieraus bekannten Vorteile lassen sich auch bei dem vorliegenden Schloss erzielen, wenn das Anlageflächen-Bauteil zugleich als Dämpferelement für den Schließbolzen und/ oder für die Drehfalle in der aus der DE 103 20 457 Albekannten Weise ausgestaltet ist. Wir beziehen den diesbezüglichen Offenbarungsgehalt der DE 103 20 457 A1 mit ein.

Das Dämpferelement ist bevorzugt in der aus der DE 103 20 457 A1 bekannten Weise als L-förmiger Einsatz für eine Aufnahmenut ausgebildet. Darüber hinaus weist das vorliegende Dämpferelement in einer Ausführungsform eine abstehende Verlängerung auf, die die Anlagefläche umfasst. Die Zahl der Bauteile wird durch die einteilige Bauweise gering gehalten.

Der lange L-Schenkel des Dämpferelements ist insbesondere in der aus der DE 103 20 457 A1 bekannten Weise aus den darin offenbarten Gründen als Halteschenkel und der kurze L-Schenkel des Dämpferelements als Dämpferschenkel für den Schließbolzen und die Drehfalle ausgebildet.

Bevorzugt weist der Halteschenkel Aussparungen zum problemlosen Quer-Einschieben in die Aufnahmenut in der aus der DE 103 20 457 A1 bekannten Weise aus den darin offenbarten Gründen auf. Der Dämpferschenkel besitzt insbesondere innenseitig eine Schließbolzenanschlagfläche und außenseitig eine Drehtallenanschlagfläche in der aus der DE 103 20 457 A1 bekannten Weise aus den darin offenbarten Gründen. Das Einlaufmaul und die Aufnahmenut sind vorzugsweise im Wesentlichen parallel zueinander und untereinander in der aus der DE 103 20 457 A1 bekannten Weise aus den darin offenbarten Gründen angeordnet. In einer Ausführungsform formen das Einlaufmaul und die Aufnahmenut zusammengenommen einen Einlauf-Einsatz für ein Schlossgehäuse in der aus der DE 103 20 457 A1 bekannten Weise aus den darin offenbarten Gründen. Der Dämpferschenkel kragt vorzugsweise wenigstens teilweise aus dem Einlauf-Einsatz in der aus der DE 103 20 457 A1 bekannten Weise aus den darin offenbarten Gründen vor. Das Dämpferelement weist insbesondere eine temporär geschlossene Abdeckung zum Einführen von beispielsweise einem Notverriegelungswerkzeug in der aus der DE 103 20 457 A1 bekannten Weise aus den darin offenbarten Gründen auf.

In einer Ausführungsform der Erfindung gibt es eine linienförmige Erhebung, auf der die Drehfalle auffliegt. Insbesondere liegt die Drehfalle in jeder Stellung auf. Die linienförmige Erhebung beginnt vorzugsweise bei einer Stufe oder einem Vorsprung des Dämpferelements bzw. des Anlagenflächen-Bauteils und erstreckt sich insbesondere zunächst parallel zu einem Einlaufmaul des Schlosses. Beim innenliegenden Grund des Einlaufmauls entfernt sich die bogenförmige Erhebung in einer Ausführungsform vom Einlaufmaul und erstreckt sich bogenförmig zunächst um dieses innenliegende Ende bzw. diesen Grund des Einlaufmauls herum. Die linienförmige Erhebung trägt weiter dazu bei, dass ein Eindringen von Staub in das Schloss hinein vermieden wird. Die linienförmige Erhebung ist insbesondere Teil einer Wand des Schlossgehäuses.

Nachfolgend wird die Erfindung anhand von Figuren näher erläutert.

Es zeigen:
- Figur 1:: Verrastetes Gesperre mit drehbar gelagerter Drehfalle
- Figur 2:: Gesperre in der geöffneten Stellung
- Figur 3:: Dämpferelement

Figur 1 zeigt ein Gesperre mit einer drehbar gelagerten Drehfalle 1 und drehbar gelagerter Sperrklinke 2. Das Gesperre befindet sich im Fall der Figur 1 in der Vorrastposition. Eine metallische Sperrfläche 3 der Drehfalle 1 liegt mit Druck auf einer metallischen Sperrfläche 4 der Sperrklinke 2. Die Drehfalle 1 kann daher nicht gegen den Uhrzeigersinn in die geöffnete Stellung gedreht werden.

Die Drehfalle 1 umfasst eine weitere metallische Sperrfläche 5, die in der Hauptrastposition auf der Sperrfläche 4 der Sperrklinke 2 mit Druck aufliegt. Wird die in der Figur 1 gezeigte Drehfalle 1 weiter im Uhrzeigersinn gedreht, so nimmt das Gesperre schließlich diese Hauptrastposition ein. Ein Anschlag 6, der durch einen Ring aus elastischem Material gebildet wird, begrenzt die Drehbewegung der Drehfalle 1 sowohl in Uhrzeigerrichtung als auch entgegengesetzt dazu, wie die Figur 2 verdeutlicht.

Unterhalb der in der Figur 1 gezeigten Drehfalle 1 befindet sich eine Wand 7 eines aus Kunststoff bestehenden Schlossgehäuses. Unterhalb dieser aus Kunststoff bestehenden Wand 7 befindet sich eine aus Metall bestehende, insbesondere U-förmige Verstärkungsplatte, die dem Halt der Achsen dient, die durch die Bohrungen 8 und 9 von Drehfalle und Sperrklinke zwecks drehbarer Lagerung hindurchgeführt sind. Insgesamt verläuft die Verstärkungsplatte U-förmig um das Einlaufmaul des Schlosses herum. Die beiden Schenkel des U's umfassen Bohrungen für die Lagerung der beiden genannten Achsen. Vom Schlosskasten ist lediglich eine metallische Seitenwand 10 dargestellt, um die Sicht auf das Gesperre nicht zu versperren. Die Grundfläche des aus Metall bestehenden Schlosskastens befindet sich also im Fall der Figur 1 oberhalb der Drehfalle 1 sowie oberhalb der Sperrklinke 2. Die Seitenwand 10 bildet mit der Grundfläche des Schlosskastens einen rechten Winkel. Eine seitliche Lasche 11 des Schlossgehäuses ist in eine Ausnehmung der Schlosskastenseitenwand 10 eingerastet und dient dem Halt der Schlossgehäusewand 7 an dem Schlosskasten. Die Schlossgehäusewand 7 ist mit senkrecht dazu verlaufenden Wandungen 12 des Schlossgehäuses einteilig verbunden. Der Übergang von der Schlossgehäusewand 7 zu den beiden Wandungen 12 bildet also jeweils einen rechten Winkel. Die Wandungen 12 bilden zusammen mit einem angrenzenden Bereich der Schlossplatte ein Einlaufmaul für einen Schließbolzen. Darüber hinaus kann das Einlaufmaul an einer Seite durch eine Wand des Schlossgehäuses abgedeckt sein. Die Wandungen 12 laufen nach innen trichterförmig aufeinander zu und grenzen schließlich an den kurzen Schenkel 13 eines aus einem Elastomer bestehenden, im Wesentlichen L-artigen Dämpferelements, der sich in einer Ebene unterhalb der Drehfalle befindet. Der kurze Schenkel 13 vermag ein Auftreffen des Schließbolzens in dem Trichtergrund zu dämpfen, der durch die beiden Wandbereiche 12 gebildet wird. Der kurze Schenkel 13 wird u. a. deshalb auch als Dämpferschenkel bezeichnet.

Abgesehen vom Vorsprung 15 ist das L-artige Dämpferelement vorzugsweise in gleicher Weise angeordnet und wirkt in gleicher Weise wie in der deutschen Patentanmeldung DE 103 20 457 A1 offenbart wird.

Das Dämpferelement umfasst einen langen Schenkel 14 - auch Halteschenkel genannt -, an dessen Ende es einen in der Figur 1 nach oben ragenden Vorsprung 15 gibt. Der Vorsprung 15 bildet das Anlageflächen-Bauteil mit einer Anlagefläche 16 für die HauptSperrfläche 5 der Drehfalle 1 in der geöffneten Stellung des Gesperres und einer Anlagefläche 24. An die Anlagefläche 24 grenzt zumindest in der Hauptraststellung eine seitliche Kontur 25 des Lastarms der Drehfalle 1 an. Das Dämpferelement ist einteilig ausgeführt und besteht einschließlich des Vorsprungs 15 aus einem Elastomer. Zwei Wandbereiche des Vorsprungs 15 werden durch einen Wandbereich 17 des Schlossgehäuses sowie durch einen Steg 18 des Schlossgehäuses abgestützt. Der abstützende Wandbereich 17 verläuft von der Schlosskastenfläche 7 aus gesehen senkrecht nach oben. Der Steg 18 umfasst Seitenwände, die ebenfalls in gleicher Weise senkrecht nach oben verlaufen. Eine solche senkrecht nach oben verlaufende Seitenwand des Stegs 18 stützt den daran anliegenden Vorsprung 15 ab.

Die Schlossgehäusewand 7 umfasst eine linienförmig verlaufende Erhebung 26, die zunächst parallel zu einer seitlichen Begrenzung des Einlaufsmauls und hier im Wesentlichen geradlinig verläuft. Insbesondere grenzt ein Ende der linienförmig verlaufenden Erhebung an einen erhöhten Bereich des Dämpferelements an und zwar insbesondere an eine in der Figur 3 gezeigten Stufe 23 des Dämpferelements oder unmittelbar an den Vorsprung 15 des Anlageflächen-Bauteils. Beim innenliegenden Ende des Einlaufmauls entfernt sich dann die linienförmige Erhebung 26 vom Einlaufmaul und verläuft bogenförmig in Richtung des Anschlags 6. Die Drehfalle 1 liegt während ihrer Drehbewegung und damit in jeder Stellung stets auf der linienförmigen Erhebung 26 auf. Die linienförmige Erhebung trägt insgesamt dazu bei, dass Staub vermindert in das Innere des Schlosses einzudringen vermag.

Eine entsprechende linienförmig verlaufende Erhebung 27 gibt es für die Sperrklinke 2. Die Sperrklinke 2 liegt auf dieser linienförmigen Erhebung 27 auf und zwar in jeder Stellung. Wiederum wird hierdurch das Eindringen von Staub in kritische Bereiche des Schlosses hinein verringert.

In der Figur 2 wird das Gesperre in der geöffneten Stellung gezeigt. Die Sperrfläche 5 der Drehfalle 1 liegt an der Anlagefläche 16 des Vorsprungs 15 in einer im vorgenannten Sinn Staub vermeidenden Weise an. Der ringförmige Anschlag 6 begrenzt ergänzend die Drehbewegung der Drehfalle 1 entgegengesetzt zum Uhrzeigersinn. Die Sperrklinke 2 liegt mit dem Arm, der die Sperrfläche 4 umfasst, an einer seitlichen Kontur der Drehfalle 1 an, ohne diese zu verrasten. Grundsätzlich kann die Anlagefläche 6 genügen, um die Drehbewegung der Drehfalle 1 in Öffnungsrichtung, also im Fall der Figur 2 entgegengesetzt zum Uhrzeiger zu begrenzen. Der Anschlag 6 ist also nicht zwingend für diese Begrenzung erforderlich.

In der Figur 3 wird eine bevorzugte Ausführungsform eines einteiligen Dämpferelements mit einem kurzen Schenkel 13, einem langen Schenkel 14 und einem am Ende des langen Schenkels 14 vorstehenden Vorsprungs 15 gezeigt.

Der kurze Schenkel 13 umfasst bevorzugt eine Ausnehmung 19, die zu einer verbesserten Dämpfung eines auf die Seitenfläche 20 auftreffenden Schließbolzens beiträgt. Der lange Schenkel 14 weist bevorzugt eine Bohrung 21 auf, in die ein nicht dargestellter Bolzen mit einem Außendurchmesser, der dem Innendurchmesser der Bohrung 21 entspricht und vorzugsweise geringfügig größer ist, eingesetzt ist. Der Bolzen besteht aus einem vergleichsweise nicht elastischen Material und zwar insbesondere aus einem steifen Kunststoffmaterial. Hierdurch wird der Halt des Dämpferelements verbessert, wenn das Dämpferelement in eine dafür vorgesehene Ausnehmung vorzugsweise klemmend eingesetzt ist. Die Ausnehmung kann durch das Schlossgehäuse gebildet bzw. mit diesem einteilig verbunden sein. Bevorzugt wird diese Ausnehmung teilweise durch eine Wand 12 des Einlaufmauls gebildet, die dadurch dann stabilisiert wird. Optional vorgesehene geriffelte Seitenflächen des Dämpferelements erleichtern ein Einsetzen in die genannte Ausnehmung hinein. Bevorzugt gibt es auf der (Unter-)Seite, die der (Ober-JSeite mit dem Vorsprung 15 gegenüberliegt, seitlich vorstehende Flächen 22, die das Einsetzen des Dämpferelements in die genannte Ausnehmung hinein begrenzen und so ein ordnungsgemäßes Einsetzen sicherstellen. Die genannte Ausnehmung kann eine vorstehende Lasche umfassen, die im eingesetzten Zustand an der (Unter-)Seite anliegt, die der (Ober-)Seite mit dem Vorsprung 15 gegenüberliegt, um so den Halt des Dämpferefements in der Ausnehmung verbessert zu stabilisieren. Die Lasche ist bevorzugt ebenfalls einteilig mit dem Schlossgehäuse verbunden. Eine an der (Ober-)Seite optional vorgesehene Stufe 23 kann in eine dafür vorgesehene Aussparung der genannten Ausnehmung eingesetzt sein, um die Lage des angrenzenden Vorsprungs 15 weiter zu stabilisieren.

### Bezugszeichenliste

- 1: Drehfalle
- 2: Sperrklinke
- 3: Sperrfläche für Vorrast
- 4: Sperrfläche der Sperrklinke
- 5: metallische Sperrfläche für Hauptrast
- 6: Anschlag
- 7: Schlossgehäusewand
- 8: Bohrung in Drehfalle
- 9: Bohrung in Sperrklinke
- 10: metallische Seitenwand des Schlosskastens
- 11: seitliche Lasche des Schlossgehäuses
- 12: Wandungen des Schlossgehäuses
- 13: kurze Dämpferschenkel
- 14: langer Halteschenkel
- 15: Anlageflächen-Bauteil in Form eines Vorsprungs
- 16: Anlagefläche des Anlageflächen-Bauteils
- 17: Wandbereich des Schlossgehäuses
- 18: Steg des Schlossgehäuses
- 19: Ausnehmung im Dämpferschenkel
- 20: Seitenfläche des Dämpferschenkels
- 21: Bohrung im Halteschenkel
- 22: seitlich vorstehende Flächen des Dämpferelements
- 23: Stufe des Dämpferelements
- 24: Anlagefläche
- 25: seitliche Kontur
- 26: linienförmig verlaufende Erhebung für Drehfalle
- 27: linienförmig verlaufende Erhebung für Sperrklinke

## Patentansprüche

1. Schloss mit einem Gesperre aus Drehfalle (1) und Sperrklinke (2) für ein Verrasten der Drehfalle, wobei Drehfalle (1) und Sperrklinke (2) für das Verrasten Sperrflächen (4, 5) aufweisen, **gekennzeichnet durch** ein Anlageflächen-Bauteil (15) mit wenigstens einer Anlagefläche (16), an der die Sperrfläche (5) der Drehfalle (1) in der geöffneten Stellung des Gesperres anliegt und an eine Fläche (25) der Drehfalle (1) in wenigstens einer verrasteten Stellung des Gesperres angrenzt.

2. Schloss nach Anspruch 1, **dadurch gekennzeichnet, dass** das Gesperre eine Vorrastposition und eine Hauptrastposition umfasst und die Sperrfläche (5) der Drehfalle, die im geöffneten Zustand an der Anlagefläche anliegt, dem Verrasten in der Hauptraststellung dient.

3. Schloss nach einem der vorhergehenden Ansprüche, **dadurch gekennzeichnet, dass** die Sperrfläche (5) aus Metall und/ oder das Anlageflächen-Bauteil (15) aus einem Elastomer besteht.

4. Schloss nach einem der vorhergehenden Ansprüche, **dadurch gekennzeichnet, dass** das Anlageflächen-Bauteil (15) durch ein oder zwei Wände (17) und/ oder einen Steg (18) abgestützt wird.

5. Schloss nach dem vorhergehenden Anspruch, **dadurch gekennzeichnet, dass** der oder die Wände (17) und/ oder der Steg (18) einteilig mit einem vorzugsweise aus Kunststoff bestehenden Schlossgehäuse verbunden sind.

6. Schloss nach einem der vorhergehenden Ansprüche, **dadurch gekennzeichnet, dass** Anlageflächen-Bauteil (15) außerdem ein Dämpferelement für den Schließbolzen und/ oder für die Drehfalle ist.

7. Schloss nach dem vorhergehenden Anspruch, **dadurch gekennzeichnet, dass** das Dämpferelement als L-förmiger Einsatz (13, 14) für eine Aufnahmenut ausgebildet ist und eine abstehende Verlängerung (15) aufweist, die die Anlagefläche (16) umfasst.

8. Schloss nach dem vorhergehenden Anspruch, **dadurch gekennzeichnet, dass** der lange L-Schenkel (14) des Dämpferelements als Halteschenkel und der kurze L-Schenkel (13) des Dämpferelements als Dämpferschenkel für den Schließbolzen und die Drehfalle ausgebildet ist.

9. Schloss nach dem vorhergehenden Anspruch, **dadurch gekennzeichnet, dass** das Anlageflächen-Bauteil (15) einen Haltearm (14) mit einer Bohrung (21) umfasst, in die ein Bolzen aus steifem Material eingesetzt ist.

10. Schloss nach einem der vorhergehenden Ansprüche, **gekennzeichnet, durch** eine linienförmige Erhebung (26), auf der die Drehfalle (1) aufliegt und zwar insbesondere in jeder Stellung der Drehfalle.

11. Schloss nach dem vorhergehenden Anspruch, **dadurch gekennzeichnet, dass** die linienförmige Erhebung (26) an das Anlagenflächen-Bauteil (15) angrenzt oder an eine Stufe (23), auf der sich das Anlagenflächen-Bauteil (15) befindet.

12. Tür eines Kraftfahrzeugs mit einem Schloss nach einem der vorhergehenden Ansprüche.

## Claims

1. Latch with a locking mechanism consisting of a catch (1) and a pawl (2) for ratcheting of the catch, whereby the catch (1) and the pawl (2) demonstrate locking surfaces (4, 5) for ratcheting, **characterized by** a contact surface component (15) with at least one contact surface (16), to which the locking surface (5) of the catch (1) is adjacent in the open position of the locking mechanism and borders a surface (28) of the catch (1) In at least one ratcheted position of the locking mechanism,

2. Latch according to claim 1, **characterized In that** the locking mechanism encompasses a pre-ratchet position and a main ratchet position and the purpose of the locking surface (5) of the catch which Is adjacent to the contact surface in the open state Is for ratcheting In the main ratchet position.

3. Latch according to one of the previous claims, **characterized In that** the locking surface (5) is made of metal and/or the contact surface component (15) Is made of elastomer,

4. Latch according to one of the previous claims, **characterized in that** the contact surface component is braced by one or two walls (17) and/or a bridge (18).

5. Latch according to the previous claim, **characterized in that** the wall(a) (17) and/or the bridge (18) are Integrally connected to a latch housing preferably made of plastic.

6. Latch according to one of the previous claims, **characterized in that** the contact surface component (15) is also a silencer element for the locking bolt and/or for the catch.

7. Latch according to the previous claim, **characterized in that** the silencer element is formed as an L-shaped insert (13, 14) for a groove and demonstrates a protruding extension (15) which encompasses the contact surface (16).

8. Latch according to the previous claim, **characterized in that** the long L-leg (14) of the silencer element is formed as a holding leg and the short L-leg (13) of the silencer element Is formed as a silencer leg for the locking bolt and the catch.

9. Latch according to the previous claim, **characterized in that** the contact surface component (15) encompasses a holding arm (14) with a hole (21) Into which a bolt made of stiff material Is inserted.

10. Latch according to one of the previous claims, **characterized by** a line-shaped elevation (26), on which the catch (1) Is adjacent and In particular In every position of the catch.

11. Latch according to the previous claim, **characterized In that** the line-shaped elevation (26) is adjacent to the contact surface component (15) or on a step (23) on which the contact surface component (15) is located.

12. Door of a motor vehicle with a latch according to one of the previous claims,

## Revendications

1. Serrure avec un dispositif de verrouillage composé d'un pêne pivotant (1) et d'un loquet de verrouillage (2) pour un enclenchement du pêne pivotant, le pêne pivotant (1) et le loquet de verrouillage (2) présentant des surfaces de verrouillage (4, 5) pour l'enclenchement, **caractérisée par** un composant de surface de verrouillage (15) avec au moins une surface d'appui (16) à laquelle la surface de verrouillage (5) du pêne pivotant (1) pose lorsque le dispositif de verrouillage est en position ouverte et jouxtant une surface (25) du pêne pivotant (1) dans au moins une position enclenchée du dispositif de verrouillage.

2. Serrure selon la revendication 1 **caractérisée en ce que** le dispositif de verrouillage comprend une position de premier cran et une position de deuxième cran et que la surface de verrouillage (5) du pêne pivotant qui pose à la surface d'appui à l'état ouvert, sert à l'enclenchement dans la position de deuxième cran.

3. Serrure selon l'une des revendications précédentes **caractérisée en ce que** la surface de verrouillage (5) est en métal et/ou le composant de surface de verrouillage (15) se compose d'élastomère.

4. Serrure selon l'une des revendications précédentes **caractérisée en ce que** le composant de surface de verrouillage est soutenu par une ou deux parois (17) et/ou une traverse (18).

5. Serrure selon la revendication précédente **caractérisée en ce que** la ou les parois (17) et 1 ou la traverse (18) sont associées en un monobloc à un bottier de préférence en plastique.

6. Serrure selon l'une des revendications précédentes **caractérisée en ce que** le composant de surface de verrouillage (15) est en outre un élément d'amortissement pour le boulon de fermeture et/ou pour le pêne pivotant.

7. Serrure selon la revendication précédente **caractérisée en ce que** l'élément d'amortissement est formé comme élément en forme de L (13, 14) pour une rainure de logement et présente une rallonge en saillie (15) qui comprend la surface d'appui (16).

8. Serrure selon la revendication précédente **caractérisée en ce que** la longue branche du L (14) de l'élément d'amortissement est formée comme branche de maintien et la courte branche du L (13) de l'élément d'amortissement comme branche d'amortissement pour le boulon de fermeture et le pêne pivotant.

9. Serrure selon la revendication précédente **caractérisée en ce que** le composant de surface d'appui (15) comprend un bras de maintien (14) avec un trou (21) dans lequel un boulon en matériau rigide est Inséré.

10. Serrure selon l'une des revendications précédentes **caractérisée par** une bosse linéaire (26) sur laquelle le pêne pivotant (9) pose et ce, en particulier dans chaque position du pêne pivotant.

11. Serrure selon la revendication précédente **caractérisée en ce que** la bosse linéaire (26) jouxte le composant de surface d'appui (15) ou un niveau (23) auquel le composant de surface d'appui (15) se trouve.

12. Portière d'un véhicule à moteur selon l'une des revendications précédentes.
